# EUROPÄISCHE PATENTSCHRIFT

(11) **EP 0 150 356 B1**
(45) Veröffentlichungstag und Bekanntmachung des Hinweises auf die Patenterteilung: **02.03.1988**
(21) Anmeldenummer: 84114957.8
(22) Anmeldetag: 08.12.1984
(51) Int. Cl.: B65H 75/14

(54) **Spule für aufwickelbares Gut, wie Seile, Kabel u.dgl.**
Spool for windable goods, like ropes, cords etc
Bobine pour marchandises enroulables, comme cordes, câbles etc

(30) Priorität: 01.02.1984 DE 3403382
(43) Veröffentlichungstag der Anmeldung: 07.08.1985
(73) Patentinhaber: Industriewerk Nachfolger Seifert & Co, KG, D-8632 Neustadt/Coburg (DE)
(72) Erfinder: Bauer, Ernst, D-8632 Neustadt/Coburg (DE); Burkert, Joachim, D-8632 Neustadt/Coburg (DE)
(74) Vertreter: Matschkur, Götz, Lindner Patent- und Rechtsanwälte

(56) Entgegenhaltungen:
- AT-B- 61 489
- DE-C- 634 767
- DE-C- 857 222
- FR-A- 802 265
- GB-A- 589 316
- US-A- 4 345 724

## Beschreibung

Die Erfindung richtet sich auf eine Spule für aufwickelbares Gut, wie Seile, Kabel u. dgl., bestehend aus einem Spulenkern und zwei an dessen axialen Enden angeordneten Spulenflanschen mit einer Stützkonstruktion aus radialen Sprossen mit T-Profil, die einen äußeren Laufkranz und zwischen diesem und dem Spulenkern eine innenseitige flächige Verkleidung aus einer Mehrzahl von Einzelsegmenten tragen, die an den Sprossen befestigt sind.

Spulen dieser Art werden im allgemeinen fest als Maschinenspulen ausgebildet oder aber als Versandspulen zerlegbar in die beiden Spulenflanschen und den Spulenkern. Die Zerlegbarkeit dient vor allem einem kostengünstigen Rücktransport durch Einsparung von Transportvolumen nach Entnahme des aufgewickelten Gutes. Drahtseile, Kabel od. dgl., die auf solche Spulen aufgewickelt werden, erweisen sich als recht empfindlich gegenüber Unebenheiten des Spulenkerns oder der Flanschauskleidung, die beispielsweise durch Schraubenköpfe, Nietköpfe od. dgl. hervorgerufen werden können. Besonders der vergleichsweise dünne Kabelmantel ist hiergegen außerordentlich empfindlich, insbesondere wenn das Kabel unmittelbar nach dem Extrudieren und vor dem völligen Aushärten des Werkstoffs des Kabelmantels aufgewickelt wird. Die Flanschverkleidung übt daher eine Schutzfunktion für das in jedem Fall sehr teure Wickelgut aus und soll dieses vor Beschädigungen, insbesondere von außen her, schützen. Solche Flanschverkleidungen bestehen beispielsweise aus Blech, Holz, Sperrholz, Kunststoff od. dgl. Aus Gewichtsgründen wird der für die Verkleidung Verwendung findende Werkstoff vergleichsweise dünn ausgeführt. Dieser Umstand, aber auch die rauhen Betriebsbedingungen, denen solche Spulen im Gebrauch und beim Transport ausgesetzt sind, führen leicht zu Beschädigungen der Flanschverkleidungen.

Diese Empfindlichkeit gegen Beschädigungen bezieht sich allerdings auch auf den Spulenkern. Die dadurch notwendigen Reparaturen der Spulen, sofern sie überhaupt noch wirtschaftlich vertretbar sind, erhöhen die Kosten solcher Spulen außerordentlich. Erwünscht sind deshalb Spulen mit hoher Lebensdauer und eine Flanschverkleidung, die eine besonders schonende Behandlung des aufzuwickelnden Gutes gewährleistet. Eine vorbekannte Spule (GB-A 589 316) besteht aus einer Schweißkonstruktion, deren Flanschen radiale Sprossen oder Speichen aufweisen, die von einem äußeren Laufring bis zu einem Mittelrohr geführt sind. Die Sprossen weisen ein T-Profil auf, und auf die T-Flansche sind sektorförmige Verkleidungsplatten aufgeschweißt. Ein Austausch einzelner Verkleidungssegmente ist damit praktisch ausgeschlossen, da das Lösen der Schweißverbindung nicht nur aufwendig ist, sondern vielfach zu weiteren Beschädigungen der Flanschverkleidungen führt. Sind die aneinanderstoßenden Kanten der die Verkleidung bildenden segmentförmigen Platten nicht einwandfrei entgratet, führt dies leicht zu Beschädigungen des von der Spule aufzunehmenden Gutes. Aus diesen Gründen vermag die vorbekannte Spule keine Anregungen zur Lösung des Problems zu geben, nämlich eine Spule zu schaffen, deren Flanschverkleidungen das aufzuwickelnde Gut außerordentlich schonend behandeln und deren Verkleidungselemente bei auftretenden Beschädigungen leicht auszuwechseln sind.

Dieses Problem löst die Erfindung bei einer Spule der eingangs bezeichneten Art in besonders vorteilhafter Weise dadurch, daß der T-Steg der Sprossen nach innen gerichtet ist und die Einzelsegmente einen nach außen abgewinkelten Umfangsrand aufweisen, mit dem die Einzelelemente zwei benachbarten Sprossen sowie dem Laufkranz und einem den Spulenkern tragenden Innenring anliegen und mit dem die Einzelsegmente zumindest an dem T-Steg der Sprossen lösbar befestigt sind.

Obwohl diese erfindungsgemäße Ausführung einer Spule eine Mehrzahl von Teilen der Flanschverkleidung erfordert, bietet diese Ausbildung dennoch den außerordentlichen Vorteil, daß bei evtl. Beschädigungen der Flanschverkleidung lediglich eine oder mehrere Segmente auszuwechseln sind. Diese Arbeit ist infolge der gewählten lösbaren Befestigung ohne großen Aufwand durchzuführen. Für die Behandlung des vielfach hoch empfindlichen und entsprechend teuren aufzuwickelnden Gutes ist aber die Verwendung einwandfreier und unbeschädigter Flanschverkleidungen eine unabdingbare Voraussetzung. Die erfindungsgemäße Maßnahme führt zu Spulen von extrem langer Lebensdauer, da sich erfahrungsgemäß gezeigt hat, daß die den äußeren Laufring und den Innenring sowie die dazwischen verlaufenden Sprossen aufweisende Stützkonstruktion solcher Flansche nur in den allerseltensten Fällen durch äußere Einwirkungen beschädigt wird. Hingegen ist die Beeinträchtigung der Verkleidung der Flansche die Regel. Die einzelnen Segmente der Spulenverkleidung können die gleiche Größe aufweisen, so daß auch ihre Lagerhaltung vereinfacht wird und damit die Kosten in erträglichen Grenzen gehalten werden können.

Im allgemeinen erfolgt die Befestigung der Einzelsegmente der Verkleidung an zwei benachbarten Sprossen. Ggf. können aber auch größere Segmente vorgesehen sein, die an zwei durch eine oder mehrere dazwischenliegende Sprossen voneinander getrennten Sprossen befestigt und infolgedessen entsprechend größer sind. Die Einzelsegmente sind an den Sprossen angeschraubt oder angenietet, so daß sie zu Reparaturzwecken jederzeit leicht gelöst werden können, ohne daß andererseits aber die notwendige Festigkeit der Verbindung verloren ginge.

Im allgemeinen erfolgt die Befestigung der Einzelelemente an ihren radialen Randflächen. Sie kann aber auch, falls dies erforderlich erscheint, an der inneren und/oder äußeren Umfangsfläche der Einzelsegmente vorgenommen werden. Vorteilhaft bestehen die Einzelsegmente aus Blech, Holzwerkstoff, Kunststoff, auch glasfaserverstärktem Kunststoff od. dgl.

Weitere Einzelheiten ergeben sich aus der folgenden Beschreibung einer bevorzugten Ausführungsform der Erfindung sowie anhand der Zeichnung. Hierbei zeigen :
Fig. 1 eine lediglich schematisch dargestellte Spule ;
Fig. 2 die Stützkonstruktion eines Spulenflansches in perspektivischer Darstellung ;
Fig. 3 einen Schnitt etwa nach Linie lll-lll in Fig. 2 mit angebrachtem Verkleidungssegment und
Fig. 4 ein Verkleidungssegment in perspektivischer Darstellung.

Die gebräuchlichen Spulen dieser Art, so auch die erfindungsgemäße, bestehen aus einem Spulenkern 1 und zwei an dessen axialen Enden angeordneten Flanschen 2, zwischen denen das Wickelgut, z. B. Kabel, Drahtseile od. dgl., aufgewickelt wird. Der Kern 1 ist aus einem Blechzylinder gebildet, der fest oder aber, bei Versandspulen, lösbar mit den Flanschen 2 verbunden ist. Jeder Flansch 2 weist zunächst eine Stützkonstruktion 3 auf, die in Fig. 2 dargestellt ist. Sie besteht aus dem äußeren Laufkranz 4, der im allgemeinen ein T-Profil aufweist, dessen Flansch 5 die Lauffläche bildet und dessen Steg 6 die Verbindung zu den radial verlaufenden Sprossen 7 herstellt. Diese Sprossen 7 bestehen gleichfalls aus einem T-Profil mit nach außen weisendem T-Flansch 8 und etwa radial verlaufendem T-Steg 9. Die inneren Enden der Sprossen 7 sind durch einen Ring 11 miteinander verbunden, der als Kernauflage 12 dient, wie Fig. 3 erkennen läßt. Diese Stützkonstruktion 3 des Spulenflansches 2 ist bei der dargestellten Ausführungsform in Schweißkonstruktion ausgeführt. Der Innenring 11 steht in axialer Richtung nach innen über die Stirnfläche des T-Stegs 9 der Sprosse 7 über. Dieser Überstand 13 trägt das axiale Ende 14 des Kerns 1 und ist bei der Ausführungsform nach Fig. 3 mit der Kernauflage 12 verschweißt. Bei einer Versandspule wird eine lösbare Verbindung zwischen Kern 1 und Flanschen 2 bevorzugt. Innerhalb des Innenrings 11 der Stützkonstruktion 3 sind bei der wiedergegebenen Ausführungsform drei Speichen 15 vorgesehen, wovon die eine Speiche 15' als Doppelspeiche ausgebildet ist und einen Zwischenraum 16 für den Eingriff eines Mitnehmers bei der Handhabung der Spule aufweist. Die Speichen 15 sind außen an dem Innenring 11 und innen an einer Nabe 17 angeschweißt, die beim Aufwickeln und Abwickeln des Wickelguts eine Lagerachse aufzunehmen vermag.

Die Felder 18 zwischen je zwei Sprossen 7 sind mit einem segmentartig gestalteten Verkleidungselement 19 ausgekleidet. Dieses weist nach hinten abgewinkelte Randflächen 20 auf, welche mit Bohrungen 21 versehen sind. Diesen Bohrungen 21 entsprechen in den T-Stegen 9 der Sprossen 7 angeordnete Bohrungen 22, die beim Einsetzen der Verkleidungselemente 19 mit den entsprechenden Bohrungen 21 fluchten, so daß zwischen je zwei Sprossen 7 ein Verkleidungselement 19 durch Nieten oder Schrauben lösbar befestigt werden kann. Ggf. können die Verkleidungselemente 19 auch größer ausgebildet sein und beispielsweise zwei oder mehr Felder 18 zwischen den Sprossen 7 übergreifen. Diese Verkleidungselemente 19 bestehen beispielsweise aus Blech oder auch faserverstärktem Kunststoff, so daß sie einerseits die hinreichende Festigkeit, andererseits aber ein möglichst geringes Gewicht aufweisen.

Ist bei der Handhabung der Spule im Betrieb oder auch auf dem Transport einer als Versandspule dienenden Spule die Flanschverkleidung beschädigt worden, genügt es, die Schrauben oder Nieten der jeweils auszuwechselnden Verkleidungselemente 19 zu lösen und die beschädigten Verkleidungselemente zu entfernen und durch neue zu ersetzen, die wiederum durch Schrauben oder Nieten mit den Sprossen 7 verbunden werden. Auf diese Weise wird es entbehrlich, den gesamten Spulenflansch auszuwechseln, um die Spule für einen neuen Einsatz verwendbar zu machen. Für jede Spulengröße ist die Lagerhaltung einer entsprechenden Größe von Verkleidungselementen 19 erforderlich.

## Patentansprüche

1. Spule für aufwickelbares Gut, wie Seile, Kabel u. dgl., bestehend aus einem Spulenkern (1) und zwei an dessen axialen Enden angeordneten Spulenflanschen (2) mit einer Stützkonstruktion (3) aus radialen Sprossen (7) mit T-Profil, die einen äußeren Laufkranz (4) und zwischen diesem und dem Spulenkern (1) eine innenseitige flächige Verkleidung aus einer Mehrzahl von Einzelsegmenten (19) tragen, die an den Sprossen (7) befestigt sind, dadurch gekennzeichnet, daß der T-Steg (9) der Sprossen (7) nach innen gerichtet ist und die Einzelsegmente (19) einen nach außen abgewinkelten Umfangsrand (20) aufweisen, mit dem die Einzelsegmente (19) zwei benachbarten Sprossen (7) sowie dem Laufkranz (4) und einem den Spulenkern (1) tragenden Innenring (11) anliegen und mit dem die Einzelsegmente (19) zumindest an dem T-Steg (9) der Sprossen (7) lösbar befestigt sind.

2. Spule nach Anspruch 1, dadurch gekennzeichnet, daß die Einzelsegmente (19) an den Sprossen (7) angeschraubt oder angenietet sind.

3. Spule nach Anspruch 1 oder 2, dadurch gekennzeichnet, daß die Einzelsegmente (19) aus Blech, Kunststoff, Holzwerkstoff od. dgl. bestehen.

## Claims

1. A spool for reelable products like rope, cable and other similar goods, comprising a spool core (1) and two flanges (2) axially oriented one at each end, the spool flanges being of web construction (3) with radial supports (7) of « T section that support an outer rim (4) and, between the latter and the spool core (1), an inside surface cladding formed of a multiplicity of individual segments (19) fastened to the supports (7), characterised in that the «-T webs (9) of the supports (7) are directed inwardly and the individual segments (19) have an outwardly angled circumferential flange (20) with which the individual segments can lie against two neighbouring supports (7) as well as against the outer rim (4) and an inner ring (11) carrying the spool core (1) and with which the individual segments (19) are removably fastened at least to the T-webs (9) of the supports (7).

2. A spool as in Claim 1 characterised in that the individual segments (19) are bolted or riveted onto the supports (7).

3. A spool according to Claim 1 or 2, characterised in that the individual segments (19) are made of sheet metal, plastic, wood products or similar materials.

## Revendications

1. Bobine pour une marchandise enroulable, comme par exemple des cordes, des câbles et analogues, constitué par un mandrin (1) et deux joues (2) disposées aux extrémités axiales de ce mandrin et possédant une structure de support (3) formée par des barreaux radiaux (7) possédant un profil en T, qui portent une couronne extérieure de roulement (4) et, entre cette dernière et le mandrin (1) de la bobine, un habillage plat situé sur le côté intérieur et constitué par une multiplicité de segments individuels (19) qui sont fixés aux barreaux (7), caractérisée en ce que l'âme (9) du T des barreaux (7) est dirigée vers l'intérieur et les segments individuels (19) possèdent un bord périphérique (20) recourbé vers l'extérieur, au moyen duquel les segments individuels (19) s'appliquent contre deux barreaux voisins (7) ainsi que sur la couronne de roulement (4) et sur un anneau intérieur (11) portant le mandrin (1) de la bobine, et au moyen duquel les segments individuels (19) sont fixés de façon détachable au moins sur l'âme (9) du T des barreaux (7).

2. Bobine selon la revendication 1, caractérisée en ce que les segments individuels (19) sont fixés par vissage ou rivetage aux barreaux (7).

3. Bobine selon la revendication 1 ou 2, caractérisée en ce que les segments individuels (19) sont réalisés en une tôle, une matière plastique, un matériau dérivé du bois ou analogue.
